# EUROPÄISCHE PATENTANMELDUNG

(11) **EP 4 610 952 A1**
(43) Veröffentlichungstag der Anmeldung: **03.09.2025**
(21) Anmeldenummer: 25156412.6
(22) Anmeldetag: 07.02.2025
(51) Int. Cl.: G07C 9/00, G07C 9/22, G07C 9/32

(54) **SCHLIESSVORRICHTUNG**

(30) Priorität: 28.02.2024 DE 202024100943 U; 01.03.2024 DE 202024101007 U
(71) Anmelder: Burg-Wächter GmbH & Co. KG, 58540 Meinerzhagen (DE)
(72) Erfinder: LÜLING, Harald, 58540 Meinerzhagen (DE)
(74) Vertreter: Brinkmann & Partner

(57) **Zusammenfassung**

Schließvorrichtung (6) für eine Tür, ein Tor oder ein Fenster, mit einem elektrisch betätigten, insbesondere elektromotorischen Schloss (7) oder Relais und einer Vorrichtung (8) zur Eingabe und/oder Übermittlung eines Berechtigungsdatensatzes zur Ansteuerung des elektromotorischen Schlosses (7) oder Relais, wobei die Vorrichtung (8) ein Gehäuse (12) zur Aufnahme einer Steuereinrichtung (13) und einer Empfangs- und/oder Eingabeeinrichtung für den Berechtigungsdatensatz sowie einer Übermittlungseinrichtung aufweist, die ein Ansteuerungssignal an einen Empfänger im Schloss (8) oder Relais übermittelt.

Eine Schließvorrichtung (6) mit der eine Steuerung über eine große Distanz mit hoher Sicherheit möglich ist und die gleichzeitig in ein Netzwerk (23) eines Gebäudes integrierbar ist, wobei bestehende Schließvorrichtungen (6) ohne großen Aufwand in eine Vielzahl von unterschiedlichen Netzwerken integrierbar bzw. mit einem solchen Netzwerk (23) verbindbar sind wird dadurch ausgebildet, dass die Vorrichtung (8) zur Eingabe und/oder Übermittlung eines Berechtigungsdatensatzes eine Sende-/Empfangsschnittstelle (16) für einen Verbindungsstandard Matter aufweist.

## Beschreibung

Die Erfindung betrifft eine Schießvorrichtung für eine Tür, ein Tor oder ein Fenster, mit einem elektrisch betätigten, insbesondere einem elektromotorischen Schloss oder Relais und einer Vorrichtung zur Eingabe und/oder Übermittlung eines Berechtigungsdatensatzes zur Ansteuerung des elektromotorischen Schlosses oder Relais, wobei die Vorrichtung ein Gehäuse zur Aufnahme einer Steuereinrichtung und einer Empfangs- und/oder Eingabeeinrichtung für den Berechtigungsdatensatz sowie eine Übermittlungseinrichtung aufweist, die ein Ansteuerungssignal an einen Empfänger im Schloss oder Relais übermittelt. Die Erfindung betrifft ferner ein Verfahren zur Integration, Steuerung, Konfiguration und/oder Betätigung einer Schließvorrichtung in einem Netzwerk.

Derartige Schließvorrichtungen sind aus dem Stand der Technik bekannt. So sind beispielsweise aus dem Stand der Technik Schließvorrichtungen bekannt, die einen üblichen Schließzylinder aufweisen, der in einem Schloss angeordnet ist und über einen, einen Schließcode aufweisenden mechanischen Schlüssel betätigbar sind, soweit der Schließcode des Schlüssels mit dem Schließcode des Schließzylinders übereinstimmt. Bei einer derartigen Ausgestaltung sind elektromotorische Antriebe bekannt, die auf den Schließzylinder bzw. den Schlüssel aufsetzbar sind, wobei über den elektromotorischen Antrieb nach Eingabe eines Berechtigungscodes der in dem Schließzylinder steckende Schlüssel im Sinne eines Öffnungs- und/oder Schließvorgangs drehbar ist.

Weiterentwicklungen derartiger Vorrichtungen verzichten auf einen Schlüssel im herkömmlichen Sinne und weisen lediglich ein Element auf, mit dem der Schließzylinder betätigbar, nämlich ein mit einer Schließnase ausgebildeter Rotor drehbar ist, wobei das Element mit dem elektromotorischen Antrieb verbunden ist.

Die Übertragung einer die Betätigung dieser Vorrichtung erlaubenden Einrichtung kann beispielsweise mittels eines Smartphones oder aber auch eines anderen Senders, beispielsweise se eines Transponders, Infrarotsenders oder dergleichen erfolgen, mit dem ein eineindeutiger Code übermittelt wird, der vor Betätigung des Antriebs auf Richtigkeit überprüft wird. Stimmt der übermittelte Code mit einem in der Schließvorrichtung gespeicherten Code überein, so wird der Öffnungsvorgang ausgeführt, indem ein Elektromotor in der Schließvorrichtung bestromt wird und den Öffnungsvorgang ausführt. Gleiches gilt hinsichtlich eines Schließvorgangs.

Darüber hinaus sind auch solche Schließvorrichtungen bekannt, bei denen in einem Schießzylinder eine Kupplung vorgesehen ist, welche zwei Wellenabschnitte miteinander kuppelt und/oder entkuppelt. Die Kupplung wird über eine Einrichtung angesteuert, die einen Empfänger für ein Schließgeheimnis aufweist. Der Empfänger korrespondiert mit einem Sender, über den das Schließgeheimnis eingebbar und übermittelbar ist. Das vom Empfänger empfangene Schließgeheimnis wird anschließend in einer Kontrolleinrichtung auf Richtigkeit und Plausibilität geprüft und im Falle der Richtigkeit zur Betätigung der Kupplung genutzt.

Bei diesen Schließvorrichtungen sind verschiedene Sender als Optionen vorgesehen. Beispielsweise kann eine solche Schließvorrichtung eine Vorrichtung zur Eingabe und Übermittlung eines Berechtigungsdatensatzes aufweisen. Hierbei kann es sich um eine Tastatur handeln, die im Bereich der Schließvorrichtung gebäudeseitig verbaut ist und insbesondere drahtlos mit der Schließvorrichtung korrespondiert. Ergänzend und/oder alternativ kann auch ein Lesegerät für biometrische Daten eines Nutzers verwendet werden, wobei diese Daten eingelesen, geprüft und anschließend zur Öffnung bzw. zur Schließung der Schließvorrichtung genutzt werden. Auch eine solche Leseeinrichtung, die auch als Scanner für biometrische Merkmale bezeichnet wird, kann getrennt von der Schließvorrichtung an einem Gebäude vorgesehen sein.

Grundsätzlich haben sich Tastaturen und Scanner für die Steuerung derartiger Schließvorrichtungen als sehr geeignet erwiesen. Insbesondere bei Tastaturen ist eine an sich übliche Vorgehensweise ausführbar, bei der der Nutzer eine persönliche Identifikationsnummer (PIN) eingibt, die beispielsweise aus vier oder sechs Ziffern in einer bestimmten Reihenfolge besteht und an den Empfänger der Schließvorrichtung übermittelt wird. Die PIN wird sodann auf Richtigkeit geprüft und für den Fall der Richtigkeit der PIN öffnet die Schließvorrichtung.

Die Öffnung der mit der Schließvorrichtung vorgesehenen Tür bzw. des mit der Schließvorrichtung vorgesehenen Tores oder Fensters erfolgt dann durch eine Mechanik in der Schließvorrichtung, beispielsweise im Zuge eines manuell ausgeführten Rotationsvorgangs eines Handknaufs.

Obwohl sich diese Vorrichtungen im Stand der Technik bewährt haben, besteht durchaus Verbesserungsbedarf. Insbesondere hinsichtlich einer Übermittlung eines Berechtigungscodes über eine große Distanz mit ausreichender Datensicherheit besteht Verbesserungsbedarf. Gleichzeitig besteht die Anforderung, eine entsprechende Schließvorrichtung mit anderen Funktionen in einem Gebäude verbinden zu können, so dass beispielsweise auch Funktionen wie Heizungssteuerung, Steuerung von Rollläden und Beschattungsanlagen, Steuerung von Lichtanlagen und dgl. möglich sind.

Aus dem Stand der Technik ist ein elektromotorisches Schloss mit der Bezeichnung "Nuki Smart Lock" bekannt. Hierbei handelt es sich um ein elektromotorisches Schloss, das auf einen üblichen Schließzylinder mit darin eingestecktem Schlüssel aufgesetzbar ist, wobei das Schloss einen elektromotorischen Antrieb für den in den Schließzylinder eingesteckten Schlüssel aufweist. Das Öffnen und Schließen einer mit dem Schließzylinder ausgebildeten Tür kann per Handy-App, Sprachsteuerung oder vollautomatisch erfolgen, sobald ein Bewohner heimkommt oder das Haus verlässt.

Dieses Schloss wird gegenüber einem Vorgängermodell durch einen leistungsstärkeren Prozessor und einen neuen Funkchip verbessert. Hierdurch wird die Kommunikation eines Smart-Home-Standards Matter ermöglicht. Durch Matter besteht die Möglichkeit, die Vorrichtung und damit das Türschloss per Sprachassistenten, wie beispielsweise Amazon Alexa zu steuern, wobei eine Steuerung über das I-phone und Apple Home oder ein Android-Handy ergänzend möglich sein soll.

Aus der CN 2 09 000 096 U ist eine Schlosssteuerung über eine Gesichtserkennung bekannt, wobei das Übertragungsprotokoll Thread Anwendung finden kann Aus dieser Druckschrift ist das Übertragungsprotokoll IEEE802.15.4 zu entnehmen.

Ferner ist aus der DE 10 2021 211 579 A1 ein Verfahren zum Betreiben eines Zutrittkontrollsystems bekannt. Bei diesem vorbekannten Verfahren wird eine Signalübertragung wenigstens eines ersten vorbestimmten Geräts, beispielsweise eines Mobiltelefons, eines Tablets oder einer Smartwatch erfasst und ein Aktor angesteuert, um einen Zugang durch einen Gebäude- oder Einfriedungsabschluss in Abhängigkeit einer erfassten Signalübertragung zu ermöglichen. Die Signalübertragung erfolgt teilweise drahtlos, insbesondre über WLAN, Bluetooth, ZigBee, Z-Wave oder Flat und/oder teilweise drahtgebunden.

Schließlich ist aus der DE 10 2016 116 699 A1 eine Schließanlage für eine Gebäudetür mit zumindest einer Schließeinrichtung bekannt, beispielsweise mit einem motorbetriebenen Schloss, einer Steuerung für die Schließeinrichtung, einem Kommunikationsmodul als Netzwerkserver, welches Schloss ein Gehäuse aufweist und welches Schloss in ein lokales Funknetzwerk eingebunden ist oder ein solches aufspannt und mit dem ein Öffnungssignal an die Steuerung übermittelbar ist und zumindest einem als Netzwerkclient arbeitenden Endgerät, welches in dem Kommunikationsmodul angemeldet wird oder als autorisiert gespeichert ist. Bei dieser Schließanlage ist vorgesehen, dass das Kommunikationsmodul als Türmodul ausgebildet und derart an oder neben der Gebäudetür befestigbar ist, dass es von der Türaußenseite sichtbar ist.

Ausgehend von diesem Stand der Technik liegt der Erfindung die **Aufgabe** zugrunde, eine gattungsgemäße Schließvorrichtung bzw. ein gattungsgemäßes Verfahren derart weiterzubilden, dass die Schließvorrichtung bzw. das Verfahren eine Steuerung über eine große Distanz mit hoher Sicherheit zulässt und gleichzeitig in ein Netzwerk eines Gebäudes integrierbar ist, wobei bestehende Schließvorrichtungen ohne großen Aufwand in eine Vielzahl von unterschiedlichen Netzwerk integrierbar bzw. mit einem solchen Netzwerk verbindbar sind.

Die **Lösung** dieser Aufgabenstellung sieht bei einer erfindungsgemäßen Schließvorrichtung vor, dass die Vorrichtung zur Eingabe und/oder Übermittlung des Berechtigungsdatensatzes eine Sende-/Empfangsschnittstelle für einen Verbindungsstandard Matter aufweist.

Soweit die Erfindung auf eine Schließvorrichtung mit einem elektromotorischen Schloss oder Relais abstellt ist anzumerken, dass die Schließvorrichtung beispielsweise in Form einer Schließanlage in einem Gebäude auch mehr als ein elektromotorisches Schloss oder Relais aufweisen kann, die beispielsweise in unterschiedlichen Türen angeordnet sind. Auch können die Schließvorrichtungen in einer Gebäudetür einerseits und einem Sicherungsheitsschrank, einem Safe oder Tresor andererseits angeordnet sein und über die Vorrichtung zur Eingabe und/oder Übermittlung eines Berechtigungsdatensatzes bzw. über die Sende-/Empfangsschnittstelle angesprochen werden. Hierzu ist eine Vorrichtung ausreichend, die mit mehreren elektromotorischen Schlössern und/oder Relais in eine Kommunikationsverbindung treten kann, dies sowohl gleichzeitig, wie auch in zeitlichen Abständen.

Bevorzugt ist die bidirektional ausgebildete Sende-/Empfangsschnittstelle für den Verbindungsstandard derart ausgebildet, dass eine Kommunikation über einen Funkstandard im 2,4 GHz-Band vorzugsweise mit einem Übertragungsprotokoll IEEE 802.15.4 zum Aufbau eines stabilen Mesh-Netzwerks möglich ist. Es kann alternativ auch ein Funkstandard im 5 GHz-Band oder im 6 GHz-Band vorgesehen sein.

Bei der erfindungsgemäßen Ausgestaltung der Schließvorrichtung ist somit in der Vorrichtung zur Eingabe und/oder Übermittlung eines Berechtigungsdatensatzes, die im Bereich der Schließvorrichtung gebäudeseitig montierbar ist, eine ergänzende, bidirektional ausgebildete Sende-/Empfangsschnittstelle vorgesehen, die in einem bestimmten Verbindungsstandard, nämlich Matter arbeitet. Dieser Standard ermöglicht eine herstellerübergreifende Basis für vernetzte Geräte in einem Gebäude. Die Sende-/Empfangsschnittstelle ist dazu geeignet, zwischen unterschiedlichen Geräten zu kommunizieren, wobei jedes Gerät über einen individuellen Einrichtungscode verfügt und mit Hilfe des Einrichtungscodes eine verschlüsselte Verbindung zu einem Netzwerk aufbaut.

Die zusätzliche Sende-/Empfangsschnittstelle ermöglicht somit auch eine Ansteuerung der Schließvorrichtung über eine größere Distanz, verglichen zu einer eins-zu-eins Direktverbindung in einem Netzwerk, zum Beispiel einer Wi-Fi-Direkt- oder einer Bluetooth-Direktverbindung. Über die zusätzliche Sende-/Empfangsschnittstelle kann die Schließvorrichtung daher auch aus großer Distanz über eine entsprechende Applikation in einem Smartphone angesteuert werden. Gleichzeitig ermöglicht die zusätzliche Sende-/Empfangsschnittstelle eine umfassende Steuerung in einem Gebäude, so dass auch über diese zusätzliche Sende-/Empfangsschnittstelle beispielsweise die Lichtanlage in einem Gebäude, die Heizungs- und/oder Klimatechnik oder dergleichen in dem Gebäude angesteuert und aktiviert bzw. deaktiviert werden kann. Über diese zusätzliche Sende-/Empfangsschnittstelle ist somit der berechtigte Benutzer der Schließvorrichtung in der Lage, beispielsweise die Schließvorrichtung zu einem bestimmten Zeitpunkt auch in seiner Abwesenheit freizuschalten, um beispielsweise einem Reinigungsteam zur Reinigung des Gebäudes Zugang zum Innenbereich des Gebäudes zu verschaffen. In gleicher Weise kann der berechtigte Nutzer der Schließvorrichtung unabhängig von einem Öffnungs- oder Schließvorgang direkt auf weitere Systeme im Gebäude zugreifen, um beispielsweise rechtzeitig vor seiner Ankunft die Raumtemperatur auf einen gewünschten Wert einzustellen. Dies kann durch eine Ansteuerung einer Heizungsvorrichtung oder aber auch durch eine Ansteuerung einer Klimaanlage erfolgen.

Weitere Zugriffe auf Gebäudetechnik sind natürlich über die zusätzliche Sende-/Empfangsschnittstelle möglich.

Im Vordergrund steht hierbei im Übrigen auch eine möglichst energieeffiziente Ausbildung einer solchen Schließvorrichtung, so dass auch nur geringe Energien für die Ansteuerung über die zusätzliche Sende-/Empfangsschnittstelle erforderlich sind. Hierdurch kann die zeitliche Phase der Bereitstellung von elektrischer Energie verlängert werden. Intervalle für den Austausch von Energiequellen, wie Batterien und/oder Ladevorgänge bei Verwendung von Akkumulatoren werden verlängert.

Durch die Kommunikation der Sende-/Empfangsschnittstelle in einem Funkstandard im 2,4 GHz-Band kann ein stabiles Mesh-Netzwerk aufgebaut werden und die Reichweite eines jeden von der Sende-/Empfangsschnittstelle angesprochenen Gerätes ist ausreichend groß, wobei die Ausfallsicherheit des Netzwerkes deutlich verringert ist. Gleiches gilt bei einem Funkstandard im 5 GHz-Band oder 6 GHz-Band.

Die Erfindung erlaubt ferner bereits bestehende Schließvorrichtungen ohne großen Aufwand bei der Installation in Netzwerke zu integrieren. Hierbei dient die Vorrichtung zur Übermittlung eines Berechtigungsdatensatzes als Funkmodul mit zwei Funkstationen, zwischen denen eine schnelle Funkverbindung aufgespannt wird. Die erste Funkstation ist hierbei kommunikationstechnisch mit der Schließvorrichtung verbudnen, während die zweit Funkstation mit einem Netzwerk kommuniziert. Unterschiedliche Kommunikationsstandards werden hierbei im Funkmodul aneinander angeglichen, so dass über das Funkmodul unterschiedlich Funkstandards angeglichen werden und eine Kommunikation der Schließvorrichtung in dem Netzwerk möglich ist. Das Funkmodul kann dem Netzwerk hierbei suggerieren die Schließvorrichtung zu sein. Das Netzwerk kann von aussen angesteuert werden, so dass beispielsweise über ein Smartphone, ein Tablett oder dergleichen Steuerungsbefehle für die Schließvorrichtung in das Netzwerk übertragen werden können und so die Schließvorrichtung unabhängig vom Funkstandard in dem Netzwerk zu öffnen oder zu schließen. Es können somit bestehende Schließvorrichtungen mit von dem Verbindungsstandard Matter abweichende Verbidnungsstandards in Netzwerke mit dem Verbindungsstandard Matter eingebunden werden.

Der Berechtigungsdatensatz kann hierbei sowohl für die sichere Übermittlung von Schließgeheimnissen, als auch für die Übermittlung von Daten der Schließvorrichtung, insbesondere des elektromotorischen Schlosses oder Relais an die Sende-/Empfangsschnittstelle oder von der Sende-/Empfangsschnittstelle an die Schließvorrichtung, insbesondere an das elektromotorische Schloss oder Relais genutzt werden. Hierduch können ergänzte Betriebssysteme, ergänzte Funktionalitäten der Schließvorrichtung übermittelt und/oder Betriebszustände ausgelesen werden.

Der Berechtigungsdatensatz kann unterschiedliche Zugangsberechtigungen eines Nutzers berücksichtigen. Beispielsweise kann bei dem Berechtigungsdatensatz eine Zwei-Faktor-Authentisierung (2FA), häufig auch als Zwei-Faktor-Authentifizierung bezeichnet, benutzt werden. Hierbei wird eine Kombination zweier unterschiedlicher und insbesondere voneinander unabhängiger Komponenten für die Übermittlung eines Schließgeheimnisses genutzt. Dieser Standard ist insbesondere auch bei einer cloudbasierten Netzwerkstruktur oder bei einer Verbindung eines Netzwerks, beispielsweise eines in einem Gebäude installierten Netzwerks zu einer cloudbasierten Datenbank mit der notwendigen Datenübertragungssicherheit von Vorteil. Die Sicherheit kann hier auch durch eine Multi-Faktor- Authentisierung weitergehend erhöht werden, um besipielsweise das Spoofing von Zugangsdaten zu verhindern oder zumindest deutlich zu erschweren. Hierdurch werden auch von Nutzern oftmals gewählte schwache Passwörter oder die Verwendung von ein und demselben Paswort für unterschiedliche digitale Anwendungen in ihrer Funktion deutlich sicherer.

Bei der Authentifizierung mit zwei oder mehr Faktoren ist es für eine erfolgreiche Nutzung des Berechtigungsdatensatzes notwendig, dass zwei oder mehrere festgelegte Authentisierungsmittel unterschiedlicher Kategorie (Besitz, Wissen, Eigenschaft) zusammen bei einer Prüfung des Berechtigungsdatensatzes eingesetzt werden. Jedes Authentisierungsmittel muss dabei ein Protokoll der Authentifizierung erfolgreich bestehen. Fehlt ein Faktor oder wird ein Faktor falsch verwendet, lässt sich die Authentifizierung nicht zweifelsfrei feststellen und die Funktion der Schließvorrichtung wird verweigert. Bei einer Schließvorrichtung kann eine solche Vorgehensweise beispielsweise durch eine Kombination persönlich einzugebenden Codes, wie einer PIN über eine Tastatur oder eines biometrischen Merkmals über einen Scanner auch in Verbindung mit einer Freigabe über ein Smartphone oder ein Tablet ausgeführt werden.

Alternativ kann ein Advanced Encryption Standard (AES) bei der Übermittlung des Berechtigungsdatensatzes zur Anwendung kommen. Hierbei handelt es sich um ein symmetrisches Verschlüsselungsverfahren, bei dem ein Schlüssel zum Öffnen und Schließen der Schließvorrichtung identisch ist. Zur Erhöhung der Sicherheit wird ein Algorithmus mit variablen, voneinander unabhängigen Block- und Schlüssellängen unterschiedlicher Bit-Größe verwendet.

Eine weitere Möglichkeit der Erhöhung der Sicherheit des Berechtigungsdatensatzes ist durch einen Diffie-Hellman-Schlüsselaustausch (DHM-Schlüsselaustausch oder DHM-Protokoll) möglich. Hierbei handelt es sich um ein Protokoll zur Schlüsselvereinbarung. Dieses Protokoll ermöglicht zwei Kommunikationspartnern, wie beispielsweise hier der Vorrichtung zur Eingabe und/oder Übermittlung des Berechtigungsdatensatzes und dem elektromotorischen Schloss oder Relais über eine öffentliche und abhörbare Kommunikationsverbindung einen gemeinsamen geheimen Schlüssel in Form einer Zahl vereinbaren zu können, den nur die Kommunikationspartner kennen und die nicht von Dritten berechnet werden kann. Der vereinbarte Schlüssel wird für ein symmetrisches Kryptosystem verwendet. Alternativ kann auch ein asymmstrisches Kryptoverfahren zur Anwendung kommen, bei dem ein öffentlicher und ein geheimer Schlüssel zur Anwendung kommen. Die Kommunikationspartner wählen einen übereinstimmenden und damit gemeinsamen öffentlichen Schlüssel und jeder Kommunikationspartner wählt für sich einen geheimen Schlüssel. Die Kommunikationspartner verwenden eine Kombination des übereinstimmenden öffentlichen Schlüssels mit dem jeweiligen geheimen Schlüssel. Die Ergebnisse tauschen die Kommunikationspartner untereinander aus, wobei auch eine abhörbare Kommunikation unschädlich für die Übermittlung des Berechtigungsdatensatzes ist. In einem weiteren und letzten Schritt werden die empfangenen Kombinationen des übereinstimmenden öffentlichen Schlüssels mit dem jeweiligen geheimen Schlüssel des empfangenden Kommunikationspartner ergänzt, so dass sich bei beiden Kommunikationspartnern ein übereinstimmender Schlüssel zum Abgleich und damit beispielsweise zur Ansteuerung der Schließvorrichtung ergibt. Da die jeweiligen geheimen Schlüssel nicht erkennbar sind ist es auch nicht möglich ein Endergebnis aus den Kombinationen zu ermitteln. Der Datenaustausch erfolgt bidirektional.

Vorzugsweise ist die Vorrichtung zur Eingabe und/oder Übermittlung eines Berechtigungsdatensatzes als Tastatur und/oder Scanner für biometrische Daten eines Nutzers ausgebildet. Diese Ausgestaltung hat den Vorteil, dass es sich um technisch sehr standardisiert ausgebildete Vorrichtungen handelt, die in beliebigen Bereichen eines Gebäudes zur Ansteuerung der Schließvorrichtung angeordnet werden können. Insbesondere sind diese Vorrichtungen im Bereich der zu öffnenden Tür und/oder des zu öffnenden Tores bzw. Fensters angeordnet. Hierbei besteht die Möglichkeit, diese Vorrichtung sowohl auf einem Türblatt, als auch auf einer Gebäudewand anzuordnen. Die Befestigung der Vorrichtung erfolgt durch eine Verschraubung und/oder Verklebung mit dem entsprechenden Bauteil des Gebäudes. Die Datenübermittlung erfolgt drahtlos.

Alternativ kann die Vorrichtung als Transponder (passiv oder aktiv) als Kartenlesegerät oder auch als einbaubarer Schließzylinder mit einer Relaissteuerung, beispielsweise im Gargentorbereich ausgebildet sein. Im Übrigen kann die erfindungsgemäße Schließvorrichtung auch für einen Sicherungsschrank (Tresor oder Safe) genutzt werden.

Die Vorrichtung zur Eingabe und/oder Übermittlung eines Berechtigungsdatensatzes weist ein Steuerelement zur Datenerfassung, Datenauswertung und Datenfreigabe sowie eine Sendeeinrichtung auf, die von dem Steuerelement in Abhängigkeit von erfassten Daten ansteuerbar ist und mit dem Schloss über eine Datenübertragungseinrichtung verbunden ist. Demzufolge kann beispielsweise über eine Tastatur eine PIN eingegeben werden, die sodann in der Vorrichtung auf Richtigkeit überprüft wird. Wird die PIN als zutreffend erkannt, wozu ein Datenabgleich mit einer Datenbank durchgeführt wird, erfolgt eine Aktivierung der Sende-/Empfangsschnittstelle, die das Schloss ansteuert, indem über eine Datenübertragungseinrichtung die entsprechenden Befehle zur Ansteuerung des Schlosses übermittelt werden.

Vorzugsweise basiert ein Funkstandard auf Thread als Netzwerkprotokoll. Thread ist eine energiesparende drathlos-Mesh-Netzwerktechnologie mit geringem Stromverbrauch, die eine hohe Sicherheit bezüglich der Datenübertragung und/oder bezüglich des Schutzes gegen missbräuchliche Verwendung der Daten darstellt. Durch Thread wird letztlich ein IPv6-Netzwerk zur Verfügung gestellt. Thread stellt eine Alternative zu Wi-Fi und Bluetooth Low Energy (Bluetooth LE) dar, kann aber auch Wi-Fi, Ethernet, Bluetooth LE zur Kommunikation über Matter eine Verbindung über ZigBee, Blutoothmesh oder Z-Wave über Bridging aufbauen.

Der auf Thread basierende Funkstandard erschafft ein Netzwerk über eigenständige Knotenpunkte. Über diese Knotenpunkte werden Funksignale gesendet. Ein zentraler Knotenpunkt ist nicht erforderlich. Ebenfalls kann auch auf einen Repeater in der Regel verzichtet werden. Sofern ein Knotenpunkt nicht erreichbar ist, wird über diesen Funkstandard das Signal an den nächsten Knotenpunkt übermittelt. Demzufolge ist ein Netzwerk mit einer Vielzahl von Knotenpunkten hinsichtlich der Übertragung mit einer hohen Sicherheit ausgestattet. Da bei diesem Funkstandard nur geringe Energien erforderlich sind, ist dieser Funkstandard auch batterieschonend. Es kann mit kleineren Sensoren mit einer deutlich längeren Laufzeit gearbeitet werden. Auch die Reaktionszeit bzw. Latenzen in einem solchen auf Thread basierenden Funkstandard sind im Vergleich zu anderen Funkstandards sehr kurz.

Nach einem weiteren Merkmal der Erfindung ist vorgesehen, dass eine Vorrichtung zur Steuerung von Aktivierungs- und/oder Deaktivierungsvorgängen in und/oder im Bereich eines Gebäudes kommunikationstechnisch mit der Sende-/Empfangsschnittstelle verbunden ist. Diese Vorrichtung weist vorzugsweise eine Sprachsteuerung auf, so dass mit den marktüblichen Sprachassistenten gearbeitet werden kann, um bestimmte Funktionen in und/oder an einem Gebäude zu aktivieren oder zu deaktivieren.

Nach einem weiteren Merkmal der Erfindung ist vorgesehen, dass die Sende-/Empfangsschnittstelle für eine Kommunikation über Wi-Fi, Ethernet, GSM und/oder Bluetooth LE nutzbar ist, wobei IPv4 (Internet Protocol Version 4) oder IPv6 (Internet Protocol Version 6) mit Protokollen wie TCP (Transmission Control Protocol) und UDP (User Datagram Protocol) nutzbar sind. Insbesondere der Standard Wi-Fi 6 vorzugsweise auf Sender- und Empfängerseite als Echtzeitverbindung ermöglicht hier eine Kommunikation bei gleichzeitig geringem Energieaufwand für die Datenübertragung sowie Datenentschlüsselung und stellt eine Alternative zu Thread dar.

Die Erfindung sieht nach einem weiteren Merkmal vor, dass die Sende-/Empfangsschnittstelle austauschbar in der Vorrichtung zur Eingabe und Übermittlung eines Berechtigungsdatensatzes angeordnet ist. Durch diese Ausgestaltung kann die Sende-/Empfangsschnittstelle an die Anforderungen des Nutzers durch einfachen Austausch gegen beispielsweise eine höherwertige Sende-/Empfangsschnittstelle angepasst werden kann. Gleichzeitig besteht die Möglichkeit, eine solche Sende-/Empfangsschnittstelle bei bestehenden Schließvorrichtungen nachzurüsten, ohne dass Änderungen im Schloss erforderlich werden. Es ist lediglich eine Verbindung zu einer Energiequelle herzustellen.

Nach einem weiteren Merkmal ist vorgesehen, dass die Vorrichtung zur Eingabe und/oder Übermittlung eines Berechtigungsdatensatzes eine Schnittstelle für eine Datenübermittlung in eine und/oder von einer externen Datenbank, insbesondere einer cloudbasierten Datenbank aufweist. Bei dieser Ausgestaltung ist somit vorgesehen, dass die Vorrichtung zur Eingabe und/oder Übermittlung eines Berechtigungsdatensatzes zum einen die Verbindung zwischen zwei Teilnetzen zwischen der Schließvorrichtung und dem Netzwerk ermöglicht und zum anderen die Möglichkeit bietet, die Schließvorrichtung mit einer insbesondere externen Datenbank zu verbinden, die unabhängig vom Netzwerk ist und über die Daten direkt von der Schließvorrichtung in die Datenbank und/oder von der Datenbank in die Schließvorrichtung übertragen werden. Hierbei kann es sich beispielsweise um aktualisierte Betriebsdaten, wie besipielsweise neue und/oder ergänzende Berechtigungsdatensätze zum Öffnen oder Schließen der schließvorrichtung handeln. Ferner können auch neue und/oder ergänzte temporäre Berechtigungen übermittelt werden. Gleiches gilt für aktualisierte Softwareversionen.

Die Datenbank ist insbesondere cloudbasiert.

Nach einem weiteren Merkmal der erfindung ist vorgesehen, dass die Vorrichtung zur Eingabe und/oder Übermittlung des Berechtigungsdatensatzes als eine Einrichtung zur insbesondere drahtlosen Kopplung von zumindest zwei Netzwerken und/oder eines Netzwerks mit der einer externen Datenbank ausgebildet ist.

Es ist anzumerken, dass der Vorgang der Eingabe eines Berechtigungsdatensatzes nicht auf einen manuellen Vorgang, wie beispielsweise die Eingabe einer persönlichen Identifikationsnummer (PIN) oder die Eingabe eines biometrischen Merkmals des Nutzers (Fingerabdruck oder Irisscan) beschränkt ist. Die Eingabe des Berechtigunsgdatensatzes kann auch drahtlos durch Übermittlung eine Datensatzes erfolgen. Hierzu kann auch ein Smartphone oder ein Tablett verwendet werden. Insofern steht der Vorgang der Eingabe des Berechtigungsdatensatzes einer Übermittlung eines Berechtigungsdatensatzes gleich. Denkbar zur Erhöhung der Sicherheit ist auch eine Zwei-Faktor-Authentifizierung, bei der eine Berechtigungsdatensatz manuell eingegeben und ergänzend drahtlos übermittels wird.

Als hierfür geeignete Einrichtung hat sich eine sogenannte Bridge als besonders geeignet gezeigt. Eine Bridge verbindet in einem Netzwerk zwei Segmente. Vorzugsweise findet eine Remote-Bridge oder Translation Bridge Anwendung, um zwei Teilnetze mit verschiedenen Zugriffsverfahren zu koppeln. Idealisiert besteht diese Bridge aus zwei Teilen, die kommunikationstechnisch miteinander verbunden sind. Innerhalb der Bridge findet eine Umsetzung statt, bei der alle Parameter eines Quellnetzes, hier beispielsweise des Netzwerks an ein Zielnetz, hier der Schließvorrichtung angepasst wird. Dies ermöglicht eine Kommunikation der schließvorrichtung mit dem Netzwerk, das auf dem Verbindungsstandard Matter basiert und einen Funkstandard Thread nutzt.

Zur Lösung der Aufgabenstellung ist bei einem Verfahren zur Steuerung, Konfiguration und/oder Betätigung einer Schließvorrichtung in einem Netzwerk vorgesehen, dass ein elektrisch betätigtes, insbesondere elektromotorisches Schloss oder Relais über eine Vorrichtung zur Eingabe und/oder Übermittlung eines Berechtigungsdatensatzes zur Ansteuerung des elektromotorischen Schlosses oder Relais über eine Sende-/Empfangsschnittstelle für einen Verbindungsstandard Matter mit dem Netzwerk verbunden wird, wobei die Vorrichtung ein Gehäuse zur Aufnahme einer Steuereinrichtung, einer Empfangs- und/oder Eingabeeinrichtung für den Berechtigungsdatensatz sowie einer Übermittlungseinrichtung aufweist, die ein Ansteuerungssignal an einen Empfänger im Schloss oder Relais übermittelt.

Über die in dem Gehäuse der Vorrichtung angeordnete Empfangs- und/oder Eingabeeinrichtung wird ein Berechtigungsdatensatz zur Ansteuerung des elektromotorischen Schlosses oder des Relais empfangen und über die Steuereinrichtung auf Richtigkeit geprüft, bevor das elektromotorische Schloss oder das Relais angesteuert wird, um einen Öffnungs- oder Schließvorgang des Schlosses auszulösen. Um das elektromotorische Schloss oder das Relais über ein Netzwerk in einem Gebäude ansprechen zu können weist die Vorrichtung eine Sende-/Empfangsschnittstelle für einen Verbindungsstandard Matter auf, so dass der im Netzwerk verwendete Verbindungsstandard Matter auch für die Steuerung der Schließvorrichtung genutzt werden kann, ohne dass die Schließvorrichtung selbst den Verbindungsstandard Matter nutzt. Hierdurch wird ein Verfahren bereitgestellt, mit dem Schließvorrichtungen in Netzwerke mit dem Verbindungsstandard Matter eingebunden werden können. Bei diesen Schließvorrichtungen kann es sich um bestehende, nicht aber mit dem Verbindungsstandard Matter kommunizierende Schließvorrichtungen handeln. In der Praxis können also bei bestehenden Schließvorrichtungen in einem Gebäude sogenannte Smart-home-Systeme als Netzwerk aufgebaut werden, die mit dem Verbindungsstandard Matter kommunizieren.

Das erfindungsgemäße Verfahren wird dadurch weitergebildet, dass über die Sende-/Empfangsschnittstelle mit dem Verbindungsstandard Matter eine Kommunikation in einem Funkstandard im 2,4, 5 oder 6 Gigahertz-Band vorzugsweise mit einem Übertragungsprotokoll IEEE 802.15.4 zum Aufbau eines stabilen Mesh-Netzwerks hergestellt und/oder ausgeführt wird. Bevorzugt wird ein Funkstandard basierend auf Thread verwendet. Alternativ können Wi-Fi- und/oder Bluetooth-Standards für die Kommunikation vorgesehen sein.

Vorzugsweise wird das erfindungsgemäße Verfahren dadurch weitergebildet, dass die Vorrichtung zur Eingabe und/oder Übermittlung eines Berechtigungsdatensatzes über eine Schnittstelle für eine Datenübermittlung mit einer externen Datenbank, insbesondere einer cloudbasierten Datenbank verbunden wird. Über diese Schnittstelle kann die Schließvorrichtung mit einer neuen Software aktualisiert werden. Es besteht aber auch die Möglichkeit, dass die Schließvorrichtung Fehlermeldungen in die externe Datenbank exportiert, so dass die Fehlermeldungen beispielsweise von einem Serviceunternehmen ausgewertet und von dort Servicemaßnahmen getroffen werden. Auch besteht die Möglichkeit eine Schließvorrichtung auf Wunsch des Betreibers mit ergänzender Funktionalität auszubilden. Hierunter fallen beispielsweise ergänzende Berechtigungen zum Öffnen und Schlie-ßen des Schlosses.

Vorzugsweise ist die Vorrichtung zur Eingabe und/oder Übermittlung eines Berechtigungsdatensatzes als eine Einrichtung zur insbesondere drahtlosen Kopplung der Schließvorrichtung, insbesondere des elektromotorischen Schlosses oder des Relais mit einem Netzwerk und/oder eines Netzwerks mit einer externen Datenbank ausgebildet,die zumindest mit zwei Netzwerken unterschiedlicher Netzwerktechnolgie und/oder mit einem Netzwerk und der externen Datenbank verbunden wird, wobei die Einrichtung, die Netzwerke bzw. das Netzwerk und die Datenbank kommunikationstechnisch verbindet.

Es ist bei dem erfindungsgemäßen Verfahren vorgesehen, dass in der externen Datenbank Daten zur Wartung und/oder Konfiguration einer Software zur Steuerung und/oder Kontrolle des insbesondere elektromotorischen Schlosses oder Relais bereitgehalten werden. Als Datenbank kann auch das Internet angesehen werden, so dass hierüber eine große Datenmenge für die Schließvorrichtung zur Verfügung steht. Über eine KI können automatisiert möglich Fehler in der Schließvorrichtung analysiert und behoben werden.

Schließlich ist gemäß einer Weiterbildung des erfindungsgemäßen Verfahrens vorgesehen, dass über die Sende-/Empfangsschnittstelle mit dem Verbindungsstandard Matter eine Kommunikation über Wi-Fi, Ethernet, GSM und/oder Bluetooth LE hergestellt und/oder ausgeführt wird, wobei insbesondere IPv4, IPv6 mit Protokollen wie TCP und UDP genutzt werden. Grundsätzlich ist somit eine drahtlose oder drahtgebundene Kommunikation möglich. Bei der drahtlosen Kommunikation kommen insbesondere die Standards Wi-Fi und/oder Bluetooth LE zur Anwendung. Hierdurch wird auch der Installationaufwand beispielsweise in einem Smart-Home-System reduziert, so dass entsprechende Systeme kostengünstig aufgebaut und/oder ergänzt werden können. Auf die erforderliche Sicherheit im Bereich von Schließanlagen und Schließsystemen muss dabei nicht verzichtet werden.

Die Kommunikation zwischen der Schließvorrichtung und zumindest der externen Datenbank erfolgt über eine Peer-to-Peer (P2P) Verbindung. Um die Energie in der Schließvorrichtung zu schonen wird hierbei ein Kommunikationskanal der Schließvorrichtung in zeitlichen Intervallen und über beschränkte zeitliche Längen geöffnet. Wird die Schließvorrichtung während der Öffnung des Kommunikationskanals nicht angesprochen, in dem Daten übermittelt werden, wird der Kommunikationskanal wieder geschlossen. Werden demgegenüber Daten übermittelt, bleibt der Kommunikationskanal bis zur vollständigen Datenübermittlung offen.

Weitere Merkmale und Vorteile der Erfindung ergeben sich aus der nachfolgenden Beschreibung der zugehörigen Zeichnung. In der Zeichnung zeigen:
- Fig. 1: ein Gebäude in perspektivischer Ansicht mit einer Tür mit einer Schließvorrichtung;
- Fig. 2: die Tür des Gebäudes gemäß Fig. 1 in einer Ansicht mit einer Vorrichtung zur Eingabe und Übermittlung eines Berechtigungsdatensatzes,
- Fig. 3: die Vorrichtung zur Eingabe und Übermittlung eines Berechtigungsdatensatzes gemäß Fig. 2 in einer Schnittansicht und
- Fig 4: ein Netzwerk in einem Gebäude in schematischer Darstellung.

Fig. 1 zeigt ein Gebäude in Form eines Einfamilienhauses 1. Erkennbar weist das Einfamilienhaus 1 eine Tür 2 und zwei Fenster 3, 4 mit Beschattungseinrichtungen in Form von Rollläden 5 auf.

Die Tür 2 ist mit einer Schließvorrichtung 6 ausgebildet, die ein im Ausführungsbeispiel als elektromotorisch ausgebildetes Schloss 7 und eine Vorrichtung 8 zur Eingabe und/oder Übermittlung eines Berechtigungsdatensatzes aufweist. Diese Vorrichtung 8 ist im Bereich der Tür 2 an einer Gebäudeaußenwand 9 angeordnet und entsprechend Fig. 2 als eine Tastatur zur Eingabe einer persönlichen Identifikationsnummer (PIN) ausgebildet. Es besteht auch die Möglichkeit, dass das Schloss 7 elektromagnetisch ausgebildet ist, um Öffnungs- und/oder Schließvorgänge einzuleiten. Der Berechtigungsdatensatz kann auch drahtlos übermittelt werden.

Die Vorrichtung 8 kommuniziert mit dem elektromotorischen Schloss 7 gemäß einem Symbol 10 drahtlos, d.h. über eine in Fig. 2 nicht näher dargestellte Sender-Empfänger-Funkeinrichtung.

Das elektromotorische Schloss 2 weist einen Türknauf 11 auf, der nach Freischaltung des elektromotorischen Schlosses 7 einen Öffnungsvorgang der Schließvorrichtung 6 ausführen kann. Der Türknauf 11 kann zu diesem Zweck manuell gedreht werden. In gleicher Weise kann natürlich auch ein Schließvorgang über den Türknauf 11 ausgeführt werden.

Der Türknauf 11 kann aber auch derart ausgebildet sein, dass in dem Türknauf 11 ein Elektromotor angeordnet ist, dessen Versorgung mit elektrischer Energie aus beispielsweise nicht näher dargestellten Batterien über die Vorrichtung 8 freigeschaltet wird, indem über die Vorrichtung 8 die richtige PIN eingegeben wird, so dass bei Auswertung der PIN und Feststellung der Übermittlung des zutreffenden Schließgeheimnisses die Energieversorgung des Antriebsmotors freischaltet, so dass dieser anläuft und die Schließvorrichtung 6 öffnet.

Fig. 3 zeigt den grundsätzlichen Aufbau der Vorrichtung 8 in einer Schnittdarstellung. Erkennbar ist ein Gehäuse 12, in dem zum einen eine Steuerung 13 und eine Energieversorgung 14 mit Batterien 15 angeordnet ist. Des Weiteren weist die Vorrichtung 8 zur Eingabe und Übermittlung eines Berechtigungsdatensatzes eine Sende-/Empfangsschnittstelle 16 auf, die für einen Verbindungsstandard Matter ausgelegt ist und deren Kommunikation über einen Funkstandard im 2,4 GHz-Band mit einem Übertragungsprotokoll IEEE802.15.4 zum Aufbau eines stabilen Mesh-Netzwerks vorgesehen ist. Die Sende-/Empfangsschnittstelle 16 ist bidirektional sendend und empfangend ausgebildet.

Die Steuerung 13 umfasst ein Erfassungsmodul zum Empfang einer PIN (persönliche Identifikationsnummer), die über Tasten 18 (Fig. 2) eingebbar ist. Das Erfassungsmodul 17 wertet die eingegebene PIN im Zuge eines Vergleichs mit in einem Datenspeicher 19 vorhandenen Schließgeheimnissen aus. Wird bei dieser Auswertung festgestellt, dass die eingegebene PIN mit einem hinterlegten Schließgeheimnis übereinstimmt, steuert das Erfassungsmodul 17 einen Sender 20 mit einer Antenne 21 an, wobei das von dem Sender 20 ausgesendete Signal von der Schließvorrichtung 6 in der Tür empfangen und zur Öffnung des elektromotorischen Schlosses genutzt wird.

Anstelle oder ergänzend kann neben einer Tastatur gemäß Fig. 2 auch eine nicht näher dargestellte Erfassungseinheit zur Aufnahme eines biometrischen Merkmals, wie beispielsweise eines Fingerabdrucks und/oder eines Irisscans vorgesehen sein.

Die Sende-/Empfangsschnittstelle 16 nutzt einen Funkstandard der auf Thread basiert. Mit der Sende-/Empfangsschnittstelle 16 verbunden ist eine Vorrichtung 22 zur Steuerung von Aktivierungs- und/oder Deaktivierungsvorgängen in und/oder im Bereich des Einfamilienhauses 1, wobei die Sende-/Empfangsschnittstelle 16 mit der Vorrichtung 22 kommunikationstechnisch verbindbar ist. Über die Vorrichtung 22 kann beispielsweise eine Steuerung der Rollläden 5 an den Fenstern 3 und 4 ausgeführt werden. Die Sende-/Empfangsschnittstelle 16 kommuniziert darüber hinaus mit der Schließvorrichtung 6, um diese hinsichtlich eines Schließgeheimnisses anzusprechen, wobei das Schließgeheimnis beispielsweise über ein Smartphone an die Sende-/Empfangsschnittstelle 16 übertragen werden kann.

Die Vorrichtung 22 ist beispielsweise als Sprachassistent ausgebildet, der entsprechende Aktivierungs- und/oder Deaktivierungsvorgänge auch durch Spracherkennung und darauf basierenden Befehlen ausführen kann.

Die Sende-/Empfangsschnittstelle 16 kann neben Thread alternativ oder ergänzendeine Kommunikation über Wi-Fi, Ethernet, GSM und/oder Bluetooth LE ausführen. Diesbezüglich bedient sich die Sende-/Empfangsschnittstelle 16 eines Internetprotokolls Version 4 bzw. Version 6 (IPv4 bzw. IPv6) mit Protokollen wie TCP und UDP.

Die Sende-/Empfangsschnittstelle 16 ist darüber hinaus im Gehäuse 12 austauschbar angeordnet und es besteht grundsätzlich auch die Möglichkeit, bestehende Vorrichtungen 8 mit einer Sende-/Empfangsschnittstelle 16 nachzurüsten. In diesem Fall wird die an sich schon in der Vorrichtung vorhandenen Energieversorgung 14 für die Energieversorgung der Sende-/Empfangsschnittstelle 16 genutzt. Weitere Installationsvorgänge sind dem Grund nach nicht erforderlich, da die Sende-/Empfangsschnittstelle 16, die selbstverständlich auch Daten empfangen kann autark und unabhängig von den weiteren Vorrichtungen zur Datenempfang, Datenauswertung und Datenweiterleitung in der Vorrichtung 8 funktionsfähig ist.

Fig. 4 zeigt ein Netzwerk 23, das beispielsweise als ein Smart-home-System ausgebildet ist und mehrere Aktoren ansteuert, die in der Fig. 4 mit der Bezugsziffer 24 bezeichnet sind. Diese Aktoren 24 stehen stellvertretend für Steuerungen für die Rolläden 5, Heizungs- oder Kühlanlagen und/oder Beleuchtungseinrichtungen, die über das Netzwerk 23 angesteuert werden können.

Das Netzwerk 23 kommuniziert über den herstellerübergreifenden Verbindungsstandard Matter. Ferner kommuniziert das Netzwerk 23 mit der Schließvorrichtung 6, die das elektromotorische Schloss 7 aufweist. Über das Netzwerk 23 soll das elektromotorische Schloss 7 angesteuert und zwischen einer Öffnungs- und einer Schließstellung bewegt werden, wobei hierzu die Übermittlung eines Berechtigungsdatensatzes an die Schließvorrichtugng erforderlich ist. Die Übersendung des Berechtigungsdatensatzes erfolgt von dem Netzwerk 23 über die Sende-/Empfangschnittstelle 16 der Vorrichtung 8 an die Schließvorrichtung 6.

Alternativ oder ergänzend kann auch eine Eingabe des Berechtigungsdatensatzes über eine Tastatur 25 als Bestandteil der Schlißevorrichtung 6 erfolgen.

Die Sende-/Empfangsschnittstelle 16 ist als Einrichtung zur insbesondere drahtlosen Kopplung des Netzwerks 23 mit der Kommunikationsebene der Schließvorrichtung 6 ausgebildet, wobei die Einrichtung den Verbindungsstandard Matter des Netzwerks 23 auf einen Kommunikationsstandard der Schließvorrichtung 6 transformiert. Die Einrichtung arbeitet hierbei bidirektional, so dass auch der Kommunikationsstandard der Schließvorrichtung 6 auf den Verbindungsstandard Matter im Netzwerk transformiert wird.

Die Vorrichtung 8 weist weiterhin eine weitere Sende-/Empfangsschnittstelle 26 auf, die ebenfalls im Gehäuse 12 der Vorrichtung 8 angeordnet ist. Über diese Sende-/Empfangsschnittstelle 26 kommuniziert die Vorrichtung 8 mit einer externen und cloudbasierten Datenbank 27. In der Datenbank 27 befinden sich Daten für eine Konfiguration einer Software zur Steuerung und/oder Kontrolle der Schließvorrichtung 6. Die Datenbank 27 kann beispielsweise von einem externe Serviceleister auch ohne Zugang zum Netzwerk 23 gepflegt werden, so dass erforderliche Wartungs- und Service- oder Konfigurationsarbeiten über die externe Datenbank 27 ausführbar sind.

Bei einer Ausgestaltung nach Fig. 4 besteht somit die Möglichkeit ein Netzwerk 23 mit der bereits in einem Gebäude, wie beispielsweise dem Einfamilienhaus 1 nach Fig. 1 installierten Schließvorrichtung 6 zu ergänzen ohne dass es erforderlich ist, eine Kommunikationsebene der Schließvorrichtung 6 zu ändern. Beispielsweise könnte eine socleh Änderung bedeuten, dass die Schließvorrichtung 6 teilweise oder volsständig ersetzt werden müsste, um die Schließvorrichtung an den Verbindungsstandard des Netzwerks 23 anzupassen. In der Regel ist eine Integration von zu steuernden Vorrichtungen in einem Netzwerk 23 sehr aufwändig, soweit die Vorrichtung nicht bereits vollständig auf das Netzwerk abgestimmt sind, wie es beispielsweise bei Systemen aus diesen Vorrichtungen und einer das Netzwerk 23 erstellenden Steuerung der Fall ist.

Oftmals wünscht ein Betreiber eines Netzwerks 23 die Integration weiterer Vorrichtungen, wie Kameras, Alarmanlagen, Rolladensteuerungen, Heizungs- und/oder Klimaanlagensteuerungen oder auch Schließvorrichtungen 6 ohne auf ein Angebot des Netzwerkanbieters beschränkt zu sein. Die Integration derartiger Vorrichtungen in bestehende Netzwerke 23 oder die Ergänzung einer bestehenden Schlißevorrichtung 6 durch ein Netzwerk 23 erfordert oftmals einen erheblichen Aufwand bei der Installation. bzw. Anpassung oder ist technisch und/oder wirtschaftlich nicht umsetzbar.

Durch die Verwendung der Vorrichtung 8 werden diese Probleme gelöst. Bestehende Schließvorrichtungen 6 können in nachträglich aufgebaute Netzwerke 23 integriert werden. Hierzu weist die Vorrichtung 8 eine Sende-/Empfangsschnittstelle 16 für einen Verbindungsstandard Matter auf. Eine Kommunikation mit einem Netzwerk 23, das ebenfalls den Verbindungsstandard Matter aufweist ist ebenso möglich, wie eine Anbindung an ein Netzwerk 23, das einen von Matter abweichenden Verbindungsstandard nutzt, insoweit der Verbindungstandard Matter eine Kommunikation mit einer Vielzahl von Verbindungsstandards erlaubt. Die Vorrichtung 8 zur Eingabe und/oder Übermittlung eines Berechtigungsdatensatzes kann als eine Einrichtung zur insbesondere drahtlosen Kopplung der Schließvorrichtung 6, insbesondere des elektromotorischen Schlosses 7 mit dem Netzwerk 23 und/oder eines Netzwerks 23 mit einer externen Datenbank 27 ausgebildet werden. Über die Einrichtung können zumindest Netzwerk 23 und die Schließvorrichtung 6 mit unterschiedlicher Netzwerktechnolgie bzw. unterschiedlichen Verbindungsstandards und/oder das Netzwerk 23 und/oder die Schließvorrichtung mit der externen Datenbank 27 verbunden werden. Die Einrichtung verbindet das Netzwerk 23 kommunikationstechnisch mit der Schließvorrichtung 6 bzw. das Netzwerk 23 mit der externen Datenbank 27.

Hierzu ist ein Verfahren zur Steuerung, Konfiguartion und/oder Betätigung einer Schließvorrichtung 6 in einem Netzwerk 23 vorgesehen, bei dem das elektrisch betätigte elektromotorisches Schloss 7 über die Vorrichtung 8 zur Eingabe und/oder Übermittlung eines Berechtigungsdatensatzes zur Ansteuerung des elektromotorischen Schlosses 7 über die Sende-/Empfangsschnittstelle 16 für einen Verbindungsstandard Matter mit dem Netzwerk 23 verbunden wird. Ergänzend kann die Vorrichtung 8 ein Gehäuse 12 zur Aufnahme einer Steuereinrichtung, einer Empfangs- und/oder Eingabeeinrichtung für den Berechtigungsdatensatz sowie einer Übermittlungseinrichtung aufweisen, die ein Ansteuerungssignal an einen Empfänger im Schloss 7 übermittelt.

Die Ausgestaltung der Anordnung der Vorrichtung 8 mit einem in diesem Sinne eigenen Gehäuse 12 ist aber nicht zwingend. Ebenso kann die Vorrichtung 8 in ein Gehäuse des Schlosses 7 oder in eine, das Netzwerk bereitstellende Einrichtung integriert werden.

Über die Sende-/Empfangsschnittstelle 16 mit dem Verbindungsstandard Matter wird eine Kommunikation in einem Funkstandard im 2,4, 5 oder 6 Gigahertz-Band vorzugsweise mit einem Übertragungsprotokoll IEEE 802.15.4 zum Aufbau eines stabilen Mesh-Netzwerks 23 hergestellt. Als Funkstandard wird ein solcher basierend auf Thread verwendet.

### Bezugszeichen:

- 1: Einfamilienhaus
- 2: Tür
- 3: Fenster
- 4: Fenster
- 5: Rollladen
- 6: Schließvorrichtung
- 7: elektromotorisches Schloss
- 8: Vorrichtung
- 9: Gebäudeaußenwand
- 10: Symbol
- 11: Türknauf
- 12: Gehäuse
- 13: Steuerung
- 14: Energieversorgung
- 15: Batterie
- 16: Sende-/Empfangsschnittstelle
- 17: Erfassungsmodul
- 18: Taste
- 19: Datenspeicher
- 20: Sender
- 21: Antenne
- 22: Vorrichtung
- 23: Netzwerk
- 24: Aktor
- 25: Tastatur
- 26: Sende-/Empfangsschnittstelle
- 27: Datenbank

## Patentansprüche

1. Schließvorrichtung für eine Tür, ein Tor oder ein Fenster, mit einem elektrisch betätigten, insbesondere elektromotorischen Schloss oder Relais und einer Vorrichtung zur Eingabe und/oder Übermittlung eines Berechtigungsdatensatzes zur Ansteuerung des elektromotorischen Schlosses oder Relais, wobei die Vorrichtung ein Gehäuse zur Aufnahme einer Steuereinrichtung und einer Empfangs- und/oder Eingabeeinrichtung für den Berechtigungsdatensatz sowie einer Übermittlungseinrichtung aufweist, die ein Ansteuerungssignal an einen Empfänger im Schloss oder Relais übermittelt,
**dadurch gekennzeichnet,**
**dass** die Vorrichtung (8) zur Eingabe und/oder Übermittlung eines Berechtigungsdatensatzes eine Sende-/Empfangsschnittstelle (16) für einen Verbindungsstandard Matter aufweist.

2. Schließvorrichtung nach Anspruch 1,
**dadurch gekennzeichnet,**
**dass** die Sende-/Empfangsschnittstelle (16) mit dem Verbindungsstandard Matter eine Kommunikation in einem Funkstandard im 2,4, 5 oder 6 Gigahertz-Band vorzugsweise mit einem Übertragungsprotokoll IEEE 802.15.4 zum Aufbau eines stabilen Mesh-Netzwerks ermöglicht.

3. Schließvorrichtung nach Anspruch 1 oder 2,
**dadurch gekennzeichnet,**
**dass** die Vorrichtung (8) zur Eingabe und/oder Übermittlung eines Berechtigungsdatensatzes als Tastatur und/oder Scanner für biometrische Daten eines Nutzers, als Kartenlesegerät, Transponder und/oder Schließzylinder ausgebildet ist.

4. Schließvorrichtung nach einem der Ansprüche 1 bis 3,
dass die Vorrichtung (8) zur Eingabe und/oder Übermittlung eines Berechtigungsdatensatzes ein Steuerelement (13) zur Datenerfassung, Datenauswertung und Datenfreigabe sowie eine Sendeeinrichtung (20) aufweist, die von dem Steuerelement (13) in Abhängigkeit von erfassten Daten ansteuerbar ist und mit dem Schloss (7) über eine Datenübertragungseinrichtung (21) verbunden ist.

5. Schließvorrichtung nach einem der Ansprüche 1 bis 4,
**dadurch gekennzeichnet,**
**dass** ein Funkstandard auf Thread basiert.

6. Schließvorrichtung nach einem der Ansprüche 1 bis 5,
**dadurch gekennzeichnet,**
**dass** eine Vorrichtung (22) zur Steuerung von Aktivierungs- und/oder Deaktivierungsvorgängen in und/oder im Bereich eines Gebäudes (1) kommunikationstechnisch mit der Sende-/Empfangsschnittstelle (16) verbunden ist.

7. Schließvorrichtung nach Anspruch 6,
**dadurch gekennzeichnet,**
**dass** die Vorrichtung (22) eine Sprachsteuerung aufweist.

8. Schließvorrichtung nach einem der Ansprüche 1 bis 7,
**dadurch gekennzeichnet,**
**dass** die Sende-/Empfangsschnittstelle (16) mit dem Verbindungsstandard Matter eine Kommunikation über Wi-Fi, Ethernet, GSM und/oder Bluetooth LE ermöglicht, wobei insbesondere IPv4, IPv6 mit Protokollen wie TCP und UDP nutzbar sind.

9. Schließvorrichtung nach einem der Ansprüche 1 bis 8,
**dadurch gekennzeichnet,**
**dass** die Sende-/Empfangsschnittstelle (16) austauschbar in der Vorrichtung (8) zur Eingabe und Übermittlung eines Berechtigungsdatensatzes angeordnet ist.

10. Schließvorrichtung nach einem der Ansprüche 1 bis 9,
**dadurch gekennzeichnet,**
**dass** die Vorrichtung (8) zur Eingabe und/oder Übermittlung eines Berechtigungsdatensatzes eine Sende-/Empfangsschnittstelle (26) für eine Datenübermittlung in eine und/oder von einer externen Datenbank (27), insbesondere einer cloudbasierten Datenbank (27) aufweist.

11. Schließvorrichtung nach einem der Ansprüche 1 bis 10,
**dadurch gekennzeichnet,**
**dass** die Vorrichtung (8) zur Eingabe und/oder Übermittlung eines Berechtigungsdatensatzes als eine Einrichtung zur insbesondere drahtlosen Kopplung von zumindest zwei Netzwerken (23) und/oder eines Netzwerks (23) mit einer externen Datenbank (27) ausgebildet ist.

12. Schließvorrichtung nach einem der Ansprüche 10 oder 11,
**dadurch gekennzeichnet,**
**dass** die externe Datenbank (27) Daten zur Wartung und/oder Konfiguration einer Software zur Steuerung und/oder Kontrolle des insbesondere elektromotorischen Schlosses (7) oder Relais aufweist.

13. Verfahren zur Integration, Steuerung, Konfiguration und/oder Betätigung einer Schließvorrichtung in einem Netzwerk nach einem der Ansprüche 1 bis 12,
**dadurch gekennzeichnet,**
**dass** ein elektrisch betätigtes, insbesondere elektromotorisches Schloss (7) oder Relais über eine Vorrichtung (8) zur Eingabe und/oder Übermittlung eines Berechtigungsdatensatzes zur Ansteuerung des elektromotorischen Schlosses (7) oder Relais über eine Sende-/Empfangsschnittstelle (16) für einen Verbindungsstandard Matter mit dem Netzwerk (23) verbunden wird, wobei die Vorrichtung (8) ein Gehäuse (12) zur Aufnahme einer Steuereinrichtung, einer Empfangs- und/oder Eingabeeinrichtung für den Berechtigungsdatensatz sowie einer Übermittlungseinrichtung aufweist, die ein Ansteuerungssignal an einen Empfänger im Schloss (7) oder Relais übermittelt.

14. Verfahren nach Anspruch 13,
**dadurch gekennzeichnet,**
**dass** über die Sende-/Empfangsschnittstelle (16) mit dem Verbindungsstandard Matter eine Kommunikation in einem Funkstandard im 2,4, 5 oder 6 Gigahertz-Band vorzugsweise mit einem Übertragungsprotokoll IEEE 802.15.4 zum Aufbau eines stabilen Mesh-Netzwerks hergestellt und/oder ausgeführt wird.

15. Verfahren nach Anspruch 13 oder 14,
**dadurch gekennzeichnet,**
**dass** ein Funkstandard basierend auf Thread verwendet wird.

16. Verfahren nach einem der Ansprüche 13 bis 15,
**dadurch gekennzeichnet,**
**dass** die Vorrichtung (8) zur Eingabe und/oder Übermittlung eines Berechtigungsdatensatzes über eine Sende-/Empfangsschnittstelle (26) für eine Datenübermittlung mit einer externen Datenbank (23), insbesondere einer cloudbasierten Datenbank (23) verbunden wird.

17. Verfahren nach einem der Ansprüche 13 bis 16,
**dadurch gekennzeichnet,**
**dass** die Vorrichtung (8) zur Eingabe und/oder Übermittlung eines Berechtigungsdatensatzes als eine Einrichtung zur insbesondere drahtlosen Kopplung der Schließvorrichtung, insbesondere des elektromotorischen Schlosses (7) oder des Relais mit einem Netzwerk (23) und/oder eines Netzwerks (23) mit einer externen Datenbank (27) ausgebildet ist und zumindest mit zwei Netzwerken (23) unterschiedlicher Netzwerktechnolgie und/oder mit einem Netzwerk (23) und der externen Datenbank (27) verbunden wird und die Einrichtung die Netzwerke (23) bzw. das Netzwerk (23) und die Datenbank (27) kommunikationstechnisch verbindet.

18. Verfahren nach Anspruch 17,
**dadurch gekennzeichnet,**
**dass** in der externen Datenbank (27) Daten zur Wartung und/oder Konfiguration einer Software zur Steuerung und/oder Kontrolle des insbesondere elektromotorischen Schlosses (7) oder Relais bereitgehalten werden.

19. Verfahren nach einem der Ansprüche 13 bis 18,
**dadurch gekennzeichnet,**
**dass** über die Sende-/Empfangsschnittstelle (16) mit dem Verbindungsstandard Matter eine Kommunikation über Wi-Fi, Ethernet, GSM und/oder Bluetooth LE hergestellt und/oder ausgeführt wird, wobei insbesondere IPv4, IPv6 mit Protokollen wie TCP und UDP genutzt werden.
